# EUROPÄISCHE PATENTSCHRIFT

(11) **EP 0 401 330 B1**
(45) Veröffentlichungstag und Bekanntmachung des Hinweises auf die Patenterteilung: **01.03.1995**
(21) Anmeldenummer: 90900070.5
(22) Anmeldetag: 18.12.1989
(51) Int. Cl.: H05B 3/00, H05B 3/06, H05B 3/44

(54) **STECKBARER QUARZ-INFRAROTSTRAHLER**
PLUG-IN QUARTZ INFRARED RADIATOR
RADIATEUR A RAYONS INFRAROUGES A QUARTZ ENFICHABLE

(30) Priorität: 18.12.1988 DE 3842641
(43) Veröffentlichungstag der Anmeldung: 12.12.1990
(73) Patentinhaber: TQS THERMAL QUARZ-SCHMELZE GMBH, 65201 Wiesbaden (DE)
(72) Erfinder: HILSCHER, Reinhard, D-6200 Wiesbaden (DE); ULLRICH, Christian, D-6380 Bad Homburg (DE)
(74) Vertreter: Weber, Dieter, Dr.
(86) Internationale Anmeldenummer: DE8900777
(87) Internationale Veröffentlichungsnummer: WO9007253

(56) Entgegenhaltungen:
- EP-A- 201 325
- FR-A- 2 382 146
- US-A- 3 305 680
- US-A- 3 309 499
- US-A- 3 543 002
- US-A- 3 596 057
- US-A- 3 627 989
- US-A- 4 161 622
- US-A- 4 531 047

## Beschreibung

Die vorliegende Erfindung betrifft einen steckbaren Quarz-Infrarotstrahler mit einem Gehäuse und mindestens einem darin angeordneten Heizelement, mit elektrischen Anschlüssen, Steckverbindungen auf der Gehäuserückseite und mit einer hitzebeständigen, isolierenden Halterung für das bzw. die Heizelemente in dem Gehäuse, die auch Aussparungen zur Aufnahme elektrischer Verbindungselemente aufweist.

Ein derartiger Quarz-Infrarotstrahler ist bekannt aus der DE-OS 36 19 919. Bei dem bekannten Quarz-Infrarotstrahler sind auf der Gehäuserückseite sowohl mechanische als auch elektrische Steckverbindungen unabhängig voneinander angeordnet. Zwar bringt die Steckbarkeit des Quarz-Infrarotstrahlers gegenüber der bis dahin üblichen aufwendigen Verdrahtung bereits enorme Vorteile mit sich, jedoch sind bei dem bekannten steckbaren Quarz-Infrarotstrahler die elektrischen Anschlüsse von den Heizelementen noch in herkömmlicher Weise aus einer isolierenden Halterung für die Heizelemente heraus zu den auf der Rückseite des Gehäuses angeordneten Steckkontakten hingeführt und sind dort mit dem zugehörigen Teil eines Steckers bzw. einer Steckbuchse verbunden. Die elektrische Steckverbindung auf der Rückseite des Gehäuses muß dabei in aller Regel für die Verbindung mit den elektrischen Anschlüssen der Heizelemente eine hitzebeständige elektrische Isolierung vorsehen, welche entsprechend den üblichen Anforderungen an die thermische Beständigkeit, die Isolationsfähigkeit und die mechanischen Eigenschaften gestellt werden, aus einem keramischen Gehäuse für die Steckverbindung besteht. Das Anordnen und Anbringen einer derartigen Steckverbindung mit einem Keramikgehäuse auf der Rückseite eines Infrarotstrahlers bedeutet einen zusätzlichen Aufwand bei der Herstellung der Quarz-Infrarotstrahler, welche ansonsten auf ihrer Rückseite lediglich mit durch eine Reihe von Keramikhülsen isolierten Anschlußdrähten versehen waren.

Demgegenüber liegt der vorliegenden Erfindung die Aufgabe zugrunde, einen steckbaren Quarz-Infrarotstrahler mit den eingangs genannten Merkmalen zu schaffen, welcher gegenüber dem bekannten steckbaren Quarz-Infrarotstrahler einfacher und preiswerter herzustellen ist.

Diese Aufgabe wird dadurch gelöst, daß die hitzebeständige, isolierende Halterung einen Raum zur Aufnahme mindestens eines Teils einer Steckverbindung sowie mindestens eine Öffnung zur Durchführung eines nicht in dem Raum aufgenommenen Teiles einer Steckverbindung aufweist, welches vorzugsweise auf der Rückseite des Gehäuses aus diesem herausragt.

Hierdurch ist in vorteilhafter Weise die Funktion einer ebenfalls hitzebeständigen isolierenden Halterung, welche ohnehin für die Heizelemente des Quarz-Infrarotstrahlers vorgesehen ist, mit der einer Halterung für die Steckverbindung vereinigt, so daß ein Teil der Steckverbindung in dem eigens dafür vorgesehenen Raum der Heizelementhalterung aufgenommen und gehalten ist, während ein anderer Teil der Steckverbindung sich von diesem Raum durch die gleichfalls an der Halterung vorgesehene Öffnung hindurch erstreckt und auf der Rückseite des Gehäuses herausragt, so daß dieser herausragende Teil unmittelbar mit einem passenden Gegenstück, welches beispielsweise an einer Montageplatte angeordnet ist, zusammengesteckt werden kann. Dabei kann sich jedoch auch von der Montageplatte aus ein Teil einer Steckverbindung in Richtung auf den Infrarotstrahler erstrecken, welches beim Zusammenführen mit dem Infrarotstrahler in die Öffnung hineingeschoben wird, wodurch die Verbindung mit dem in dem Raum der Halterung aufgenommenen Steckverbindungsteil hergestellt wird.

Allerdings wird eine Ausführungsform der Erfindung bevorzugt, bei welcher der herausragende Teil der Steckverbindung und der in dem Raum der Halterung aufgenommene Teil der Steckverbindung einstückig miteinander verbunden sind.

Insbesondere wird eine Ausführungsform der Erfindung bevorzugt, bei welcher diese Steckverbindungsteile einen L-förmig abgewinkelten Flachstecker bilden, dessen erster Schenkel vollständig in dem dafür vorgesehenen Raum der Halterung aufgenommen ist und dessen zweiter Schenkel durch die Öffnung der Halterung hindurchgeführt ist, auf der Rückseite des Gehäuses hervortritt und mit einem passenden Gegenstück zusammensteckbar ist.

Wegen der vorgenannten verschiedenen Möglichkeiten ist also der Begriff "Steckverbindung" im Sinne dieser Anmeldung so auszulegen, daß darunter sowohl eine aus einer Buchse und einem Stecker bestehende Verbindung zu verstehen ist als auch ein Stecker bzw. eine Buchse für sich allein, soweit sie aus einem in dem Raum der Halterung aufgenommenen und aus der Halterung und auch der Rückseite des Gehäuses herausragenden Teil bestehen.

Zweckmäßig ist es, wenn die Halterung gemäß der vorliegenden Erfindung Raum für Teile von zwei Steckverbindungen aufweist. Ein elektrisches Heizelement braucht bekanntermaßen zwei elektrische Anschlüsse, die zweckmäßigerweise an ein und derselben Halterung enden und in die beiden an dieser Halterung angeordneten Steckverbindungen übergehen. Selbstverständlich ist es jedoch auch möglich, bei einem Quarz-Infrarotstrahler mit mehreren Halterungen für Heizelemente an jeder dieser Halterungen einen der oben genannten Steckanschlüsse vorzusehen. Auch die bevorzugte Ausführungsform eines Infrarotstrahlers gemäß der vorliegenden Erfindung weist zwei an gegenüberliegenden Seitenwänden eines Gehäuses angeordnete Halterungen für Heizelemente auf, wobei jedoch nur eine dieser Halterungen beide erforderlichen Steckanschlüsse aufweist. Unabhängig davon können jedoch die beiden gegenüberliegenden Halterungen oder Teile von diesen identisch gestaltet sein und den entsprechenden Raum zur Aufnahme von Steckverbindungen aufweisen, ohne daß an beiden Halterungen auch Steckanschlüsse vorhanden sein müssen. Dies kann insbesondere aus fertigungstechnischen Gründen sinnvoll sein, da so die Zahl unterschiedlich herzustellender Teile reduziert wird.

Besonders vorteilhaft ist es, wenn erfindungsgemäß die Halterung auf einer Seite des Gehäuses zweiteilig ausgeführt ist, wobei die beiden Teile im fertig montierten Zustand flächig aneinanderliegen und in ihren Anlageflächen Aussparungen aufweisen, die einander gegenüberliegen und so den Raum für die Teile von Steckverbindungen definieren. Bei einer solchen Ausführungsform werden die beiden Teile einer Halterung auseinandergenommen, dann werden die entsprechenden Teile einer Steckverbindung einfach von der Anlagefläche her in die darin vorgesehenen Aussparungen eingelegt und das zweite Teil der Halterung wird mit seinen Aussparungen passend darübergelegt, so daß die Steckverbindungsteile in dem Raum, der insgesamt durch die gegenüberliegenden Aussparungen gebildet wird, aufgenommen sind. Dabei ist es auch zweckmäßig, wenn sich von den Aussparungen mindestens je ein Schlitz zu der der Gehäuserückwand zugewandten Seite der Halterungsteile erstreckt, wodurch eine Öffnung zur Durchführung eines Steckverbindungsteiles von dem Raum nach außerhalb des Gehäuses gebildet ist.

Auch der bereits erwähnte L-förmig abgewinkelte Flachstecker kann so mit seinem einen Schenkel in den entsprechenden Raum von der Anlagefläche eines der Teile her eingelegt werden, wobei sich der andere Schenkel des L-förmig abgewinkelten Steckers dann durch den Schlitz nach außen erstreckt. Sobald die beiden Teile der Halterung mit den eingelegten Steckverbindungsteilen aneinanderliegen, werden sie in das Gehäuse eingesetzt und in diesem Zustand befestigt.

Vorzugweise besteht die Halterung aus Keramik, da Keramik ein sehr gut wärmebeständiges und gleichzeitig elektrisch gut isolierendes Material ist, welches auch für die Aufnahme und Halterung der Heizelemente sowie auch der Steckerteile eine ausreichende mechanische Festigkeit aufweist.

Sofern das Gehäuse eine durchgehende Rückwand hat, muß selbstverständlich auf Höhe der Halterung mindestens eine Öffnung in der Gehäuserückwand vorgesehen sein, wobei es besonders vorteilhaft ist, wenn sich vom Rand der Öffnung und parallel und im Abstand zu gegenüberliegenden Seitenwänden des Gehäuses in das Gehäuseinnere mindestens eine Lasche erstreckt. Diese Lasche kann für die Befestigung der Halterung verwendet werden.

Dabei ist es besonders vorteilhaft, wenn der Abstand der Lasche zu einer Seitenwand der Dicke der Halterung entspricht, wobei die Öffnung in der Gehäuserückwand zwischen der Lasche und dieser Seitenwand angeordnet ist. Die Halterung kann so passend zwischen die Lasche und eine Gehäuseseitenwand eingeschoben werden, wobei ein Teil ihrer der Rückwand zugewandten Seite genau über bzw. unter der Öffnung in der Gehäuserückwand liegt, so daß an dieser Stelle die herausragenden Steckerteile vorgesehen werden können.

Bevorzugt wird dabei eine Ausführungsform der Erfindung, bei welcher die Halterung außerdem mindestens eine durchgehende Queröffnung aufweist, welche im wesentlichen parallel zu der Gehäuserückrand und dem Heizelement bzw. den Heizelementen verläuft. Durch eine solche Queröffnung können sich Befestigungselemente zu der Gehäuseseitenwand bzw. zu einer Lasche erstrecken. In einem solchen Fall ist es besonders günstig, wenn die Lasche und die Seitenwand miteinander und mit der durchgehenden Queröffnung fluchtende Öffnungen aufweisen, da auf diese Weise die Halterung an der Lasche und der Gehäuseseitenwand in einfacher Weise festgenietet werden kann. In vorteilhafter Weise wird dabei vermieden, daß die Nietenden unmittelbar auf die Halterung drücken, was insbesondere bei Keramikhalterungen leicht zum Bruch derselben führen kann. Bei der vorgenannten bevorzugten Ausführungsform jedoch greifen die beiden Enden des Niets an der Seitenwand bzw. einer Lasche an, wobei diese an die dazwischenliegende Halterung angepreßt werden und gleichzeitig die von dem Niet ausgeübten Kräfte auf eine größere Fläche der Halterung verteilen. Zusätzlich kann die Queröffnung in der Halterung auch durch eine Metallhülse verstärkt sein.

Bei der zweiteiligen Ausführungsform der Halterung ist es besonders vorteilhaft, wenn der an der Gehäuseseitenwand anliegende Teil in Richtung senkrecht zur Gehäuserückwand breiter ist als der andere Teil der Halterung und in seinem überstehenden Bereich eine Aufnahme für Heizelemente aufweist.

Der Raum für die Aufnahme von Steckverbindungsteilen liegt dann in dem Bereich, in welchem die beiden Teile der Halterung aufeinanderliegen, während unabhängig davon in dem überstehenden Bereich des einen Teiles der Halterung eine Aufnahme für die Heizelemente vorgesehen ist. Dieses an der Seitenwand anliegende Teil mit der Aufnahme für die Heizelemente kann dann unabhängig von der Anordnung von Steckverbindungsteilen auch als gewöhnliche Halterung für Heizelemente verwendet werden. Will man dann an der Halterung Steckerelemente anordnen, so wird einfach das zweite Teil einer Halterung hinzugefügt, welches sich in dem Bereich befinden muß, in dem es an die Gehäuserückwand anschließt, da sich Steckerteile durch die Gehäuserückwand hindurch erstrecken sollen. Der Raum für die Aufnahme der Steckverbindung und die entsprechenden Teile der Halterung liegen also in dem Bereich zwischen den Heizelementen und der Gehäuserückwand.

Vorzugsweise werden die elektrischen Anschlüsse der Heizelemente direkt mit den in dem Raum der Halterung aufgenommenen Steckverbindungsteilen verbunden, vorzugsweise durch Verschweißen. Auf jeden Fall muß die Verbindung ausreichend hitzebeständig und elektrisch sicher sein. Es hat sich jedoch herausgestellt, daß die Wärmeabfuhr über derartige Steckverbindungen ausreichend gut ist, so daß die Temperaturen an den Steckkontakten unter 300°C bleiben, so daß eine Steckverbindung mit kommerziell erhältlichen Flachsteckern verwirklicht werden kann.

Neben der elektrischen Steckverbindung ist bei der bevorzugten Ausführungsform der Erfindung an der Gehäuserückrand auch noch ein mechanischer Steckzapfen angeordnet, welcher mit einer federnden Steckbuchse, die beispielsweise im geeigneten Abstand zu den elektrischen Steckerteilen an einer Montageplatte angeordnet ist, eingesteckt werden kann.

Für den elektrischen Anschluß eines in der Halterung aufgenommenen Steckverbindungsteiles mit einem Heizelement sind selbstverständlich auch Aussparungen, Verbindungskanäle, Öffnungen oder dergleichen zwischen der Aufnahme für die Heizelemente und dem das Steckverbindungsteil aufnehmenden Raum der Halterung vorgesehen.

Weitere Vorteile, Merkmale und Anwendungsgmöglichkeiten der vorliegenden Erfindung werden deutlich anhand derfolgenden Beschreibung einer bevorzugten Ausführungsform und der dazugehörigen Figuren. Es zeigen:
- Figur 1: einen Längsschnitt durch einen Quarz-Infrarotstrahler,
- Figur 2: eine Ansicht des Infrarotstrahlers von der Vorderseite,
- Figur 3a-f: verschiedene Ansichten eines ersten Halterungsteiles,
- Figur 4a-e: verschiedene Ansichten eines zweiten Halterungsteiles,
- Figur 5a-c: verschiedene Ansichten des Gehäuses,
- Figur 6: die perspektivische Ansicht eines Flachsteckers zum Einsatz in eine Halterung und
- Figur 7: verschiedene Ansichten eines Gegenstückes für den Flachstecker nach Figur 6.

In den Figuren 1 und 2 erkennt man Heizelemente 2, welche aus Quarzrohren bestehen, in welchen eine Wendel aus einem elektrischen Heizdraht angeordnet ist. die Quarzrohre bzw. die Heizelemente 2 sind in Aussparungen bzw. Aufnahmen 16 gehaltert, welche in den Teilen 6′ einer Halterung 6 vorgesehen sind. Die Teile 6′ der Halterung 6 sind an gegenüberliegenden Seitenwänden 12 des Gehäuses 1 eines Quarz-Infrarotstrahlers angeordnet.

Die auf der rechten Seite der Figur 1 dargestellte Halterung 6 besteht aus zwei Teilen 6′ und 6˝, wobei das Teil 6′ in Richtung senkrecht zum Boden 15 des Gehäuses 1 breiter bzw. höher ist als das Teil 6˝, so daß die Heizelemente 2 über das Teil 6˝ hinweg verlaufend bis in die Aufnahme 16 des Teiles 6′ hineinragen. Quer durch die Teile 6′ und 6˝ hindurch verlaufen Bohrungen 13, 13′ im wesentlichen parallel zu dem Heizelement 2. Um die Bohrung 13 herum weist das Teil 6′ einen zylindrischen Ansatz 19 auf, welcher passend in eine radiale Erweiterung der Bohrung 13′ am Teil 6˝ eingreift, so daß nach dem Eingriff die beiden Teile 6′ und 6˝ relativ zueinander fixiert sind. In der Queröffnung 13 des Teiles 6′ ist eine Metallhülse 18 angeordnet, welche einen über den Ansatz 19 hinausragenden Flansch aufweist, so daß das Teil 6′ unmittelbar mit einem Niet an der Seitenwand 12 des Gehäuses 1 befestigbar ist.

Die zweiteilige Halterung 6 wird in zusammengesetztem Zustand zwischen eine Seitenwand 12 und eine vom Boden 15 des Gehäuses 1 hochgebogene Lasche 11 passend eingeschoben, so daß die Teile 6′ und 6˝ in festem Eingriff miteinander bleiben. Durch die Bohrungen 13′ und 13 sowie durch damit fluchtende Öffnungen 14, 14′ am Gehäuse 1 bzw. der Lasche 11 kann ebenfalls ein Niet zur Befestigung der Halterung 6 angeordnet werden.

In Figur 2 erkennt man, daß eine ganze Reihe von Heizelementen 2 nebeneinander in einem Gehäuse 1 eines Quarz-Infrarotstrahlers angeordnet sein kann.

Die Figuren 3a-f zeigen verschiedene Ansichten bzw. Schnittansichten des Teiles 6′ der Halterung 6. In Figur 3a sieht man das Teil 6′ von der an der Seitenwand 12 anliegenden Seite her. Einen genaueren Eindruck liefert die Darstellung gemäß Figur 3c, die eine Ansicht des Teiles 6′ von dem Inneren des Gehäuses 1 her ist. Schematisch angedeutet sind Heizelemente 2, welche in der Aufnahme 16 liegen, die man auch im Querschnitt der Figuren e und f erkennt. Die Aufnahme 16 ist über einen Kanal 17 mit der Aussparung 7′ bzw. dem Schlitz 8′ verbunden, welche in fertig montiertem Zustand entsprechenden Aussparungen 7˝ und 8˝ gegenüberliegen und so einen Raum 7 und eine Öffnung 8 zur Aufnahme und Durchführung von Teilen einer Steckverbindung bilden. Im Inneren der Heizelemente 16 verlaufen üblicherweise in Reihe geschaltete, gewendelte elektrische Heizdrähte, deren Endanschlüsse durch den Kanal 17 zu je einem Schenkel 5′ einer Steckverbindung 5 geführt werden und an diesen angeschweißt sind, wie in Figur 6 angedeutet. Die Steckverbindung 5 liegt mit ihrem Schenkel 5′ in der Aussparung 7′ und verläuft mit ihrem Schenkel 5˝ in der Aussparung 8′ und ragt mit einem Flachsteckerteil aus dem Schlitz 8′ des Teiles 6 in der Darstellung der Figur 3c nach rechts heraus. Das Teil 6′ ist spiegelsymmetrisch bezüglich einer in Figur 3c horizontal verlaufenden Mittelebene. Es sind also rechts und links dieser Ebene je eine Aussparung 7′ und ein Schlitz 8′ sowie ein Kanal 17 zur Aufnahme der Steckverbindung 5 und der elektrischen Anschlüsse 3 vorgesehen.

In Figur 4 erkennt man das Teil 6˝ der Halterung 6, welches, wie auch aus Figur 1 ersichtlich, schmaler ist als das Teil 6′. Auch das Teil 6˝ weist jedoch völlig analog zum Teil 6′ spiegelsymmetrisch angeordnete Aussparungen 7˝ und Schlitze 8˝ auf, welche in fertig montiertem Zustand den entsprechenden Aussparungen 7′ und Schlitzen 8′ des Teiles 6′ gegenüberliegen und so den Raum 7 bzw. die Öffnung 8 bilden, wie in Figur 4d durch gestrichelte Linien angedeutet ist. Dabei ist in dem Raum 7 der Schenkel 5′ der Steckverbindung 5 aufgenommen,während sich der Schenkel 5˝ durch die Öffnung 8 nach außen erstreckt. In den Figuren 4a-d erkennt man nochmals deutlich die Queröffnungen 13′, wobei man in Figur 4b außerdem sieht, daß die bereits erwähnte radiale Erweiterung der Bohrung 13′ nicht exakt zylindrisch, sondern leicht konisch ist und so ein Zusammensetzen der Teile 6′ und 6˝ erleichtert.

In den Figuren 5a-c ist ausschließlich das Gehäuse 1 dargestellt. Man erkennt, daß aus dem Boden zwei Öffnungen 10 ausgestanzt sind, wobei an der am weitesten innenliegenden Kante der Öffnung 10 das Material des Bodens 15 des Gehäuses 1 nicht vollständig weggestanzt sondern in Form einer Lasche unter einem Winkel von im wesentlichen 90° zum Boden 15 des Gehäuses 1 nach innen gebogen ist. Die Lasche weist eine Bohrung 14′ auf, welche mit einer Bohrung 14, die in der Seitenwand 12 angebracht ist, fluchtet. Auch die der Seitenwand 12 gegenüberliegende Seitenwand weist eine entsprechende Bohrung für eine Nietbefestigung des Teiles 6′ auf, während in den Raum zwischen den Laschen 11 und der Seitenwand 12 die zusammengesetzten Teile 6′ und 6˝ im wesentlichen passend einsetzbar sind.

Der in Figur 1 dargestellte Zapfen bzw. Steckansatz 4 kann entweder in Form eines ansonsten auch kommerziell erhältlichen Haltedornes ausgebildet sein oder aber mit einem Außengewinde versehen sein, so daß er in das Innere eines mit einem entsprechenden Innengewinde versehenen Haltedornes einschraubbar ist. Derartige Haltedorne haben an ihrem Grund üblicherweise einen Sechskantansatz, so daß sie leicht auf einen entsprechenden Gewindezapfen aufschraubbar sind. Ein solcher Haltedorn hat außerdem eine Spitze zum Einführen zwischen Federklemmen sowie einen sich verjüngenden Hals hinter der konischen Spitze, so daß der Haltedorn an der so gebildeten Einschnürung durch entsprechende Halteklemmen mit einer vorbestimmten Kraft festgehalten wird.

Quarz-Infrarotstrahler werden zumeist in größerer Anzahl auf einer Montageplatte angeordnet, so daß an der Montageplatte in einem entsprechenden Rastermaß Federklemmen für derartige Haltedorne und Steckanschlüsse für die an der Gehäuserückseite aus den Öffnungen 8 und 10 herausragenden elektrischen Steckverbindungsteile 5˝ vorgesehen werden können. Einen solchen elektrischen Steckanschluß zeigt Figur 7, dabei wird der Flachsteckerteil 5′ in den Raum 20 zwischen der Rückwand 21 und den umgebogenen Kontaktflanken 22 eines Steckanschlusses 23 eingeschoben. Der Steckanschluß 23 hat seinerseits am anderen Ende drei weitere Flachsteckeranschlüsse, die sowohl für eine weitere Kontaktierung und Verschaltung mehrerer Infrarotstrahler untereinander benutzt werden können, gleichzeitig jedoch auch als Kühlflächen für die Abfuhr von Wärme dienen, welche von den Heizelementen 2 über die Steckverbindung 5 dem Steckanschluß 23 zugeführt wird.

Der neue Quarz-Infrarotstrahler ist im Vergleich zu dem bekannten steckbaren Infrarotstrahler einfacher aufgebaut und leichter herzustellen. Es ist lediglich erforderlich, die ohnehin benötigten Halterungen 6 für die Heizelemente 2 etwas umzugestalten, so daß sie gleichzeitig als Halterungen für Steckverbindungen 5 dienen können.

## Patentansprüche

1. Quarz-Infrarotstrahler mit einem Gehäuse (1) und mindestens einem darin angeordneten Heizelement (2), elektrischen Anschlüssen (3), Steckverbindungen (4, 5) auf der Gehäuserückseite und mit einer hitzebeständigen, isolierenden Halterung (6) für das Heizelement (2), die auch Aussparungen zur Aufnahme elektrischer Verbindungselemente aufweist, dadurch gekennzeichnet, daß die Aussparungen zur Aufnahme elektrischer Verbindungselemente in der Halterung (6) einen Raum (7) zur Aufnahme mindestens eines Teiles einer Steckverbindung (5) sowie mindestens eine Öffnung zur Durchführung eines nicht in dem Raum (7) aufgenommenen Teiles einer Steckverbindung (5) definieren, welches aus dem Gehäuse (1) herausragt.

2. Infrarotstrahler nach Anspruch 1, dadurch gekennzeichnet, daß die Teile der Steckverbindung (5) einstückig zusammenhängen.

3. Infrarotstrahler nach Anspruch 1 oder 2, dadurch gekennzeichnet, daß die Steckverbindung (5) ein L-förmig abgewinkelter Flachstecker ist, dessen erster Schenkel (5′) vollständig in dem dafür vorgesehenen Raum (7) der Halterung (6) aufgenommen ist und dessen zweiter Schenkel (5˝) durch die Öffnung (8) der Halterung (6) hindurch geführt ist und auf der Rückseite des Gehäuses (1) hervortritt und mit einem passenden Gegenstück (9) zusammensteckbar ist.

4. Infrarotstrahler nach einem der Ansprüche 1 bis 3, dadurch gekennzeichnet, daß die Halterung (6) Raum (7) für Teile von zwei Steckverbindungen (5) aufweist.

5. Infrarotstrahler nach einem der Ansprüche 1 bis 4, dadurch gekennzeichnet, daß die Halterung (6) auf einer Seite des Gehäuses zweiteilig ausgeführt ist, wobei die beiden Teile (6′, 6˝) im fertig montierten Zustand flächig aneinanderliegen und in ihren Anlageflächen Aussparungen (7, 7˝) aufweisen, die einander gegenüberliegen und so den Raum (7) für Teile von Steckverbindungen (5) definieren.

6. Infrarotstrahler nach einem der Ansprüche 1 bis 5, dadurch gekennzeichnet, daß sich von den Aussparungen (7, 7˝) mindestens je ein Schlitz (8′, 8˝) zu der der Gehäuserückwand zugewandten Seite der Halterung (6) erstreckt, wodurch eine Öffnung (8) zur Durchführung von Steckverbindungsteilen gebildet ist.

7. Infrarotstrahler nach einem der Ansprüche 1 bis 6, dadurch gekennzeichnet, daß die Halterung (6) aus Keramik besteht.

8. Infrarotstrahler nach einem der Ansprüche 1 bis 7, dadurch gekennzeichnet, daß auf Höhe der Halterung (6) mindestens eine Öffnung (10) in der Gehäuserückwand (15) vorgesehen ist, sowie mindestens eine vom Rand der Öffnung (10) und parallel im Abstand zu gegenüberliegenden Seitenwänden des Gehäuses (1) sich in das Gehäuseinnere erstreckende Lasche (11) vorgesehen ist.

9. Infrarotstrahler nach Anspruch 8, dadurch gekennzeichnet, daß der Abstand der Lasche (11) zu einer Seitenwand (12) der Dicke der Halterung (6) entspricht, wobei die Öffnung (10) in der Gehäuserückwand (15) zwischen der Lasche (11) und dieser Seitenwand (12) angeordnet ist.

10. Infrarotstrahler nach einem der Ansprüche 1 bis 9, dadurch gekennzeichnet, daß die Halterung (6) mindestens eine durchgehende Queröffnung (13) im wesentlichen parallel zu der Gehäuserückwand (15) und zu dem Heizelement (2) für eine Nietbefestigung aufweist.

11. Infrarotstrahler nach Anspruch 8 oder 9 und 10, dadurch gekennzeichnet, daß die Lasche (11) und die Seitenwand (12) miteinander und mit der durchgehenden Queröffnung (13) fluchtende Öffnungen (14) für eine Nietbefestigung der Halterung (6) am Gehäuse (1) aufweisen.

12. Infrarotstrahler nach einem der Ansprüche 1 bis 11, dadurch gekennzeichnet, daß das an der Gehäuseseitenwand (12) anliegende Teil (6′) der Halterung (6) in Richtung senkrecht zur Gehäuserückwand (15) breiter ist als das andere Teil (6˝) der Halterung (6) und in seinem überstehenden Bereich eine Aufnahme (16) für Heizelemente bzw. Quarzrohre (2) aufweist.

13. Infrarotstrahler nach einem der Ansprüche 1 bis 12, dadurch gekennzeichnet, daß die elektrischen Anschlüsse (3) der Heizelemente (2) direkt mit in dem Raum (7) der Halterung (6) aufgenommenen Steckverbindungsteilen (5′) vorzugsweise durch Verschweißen verbunden sind.

14. Infrarotstrahler nach einem der Ansprüche 1 bis 13, dadurch gekennzeichnet, daß an der Halterung (6) mindestens ein Verbindungskanal (17) für die Durchführung eines elektrischen Anschlusses (3) von dem Heizelement (2) zu dem in dem Raum (7) aufgenommenen Steckverbindungsteil (5) vorgesehen ist.

15. Infrarotstrahler nach einem der Ansprüche 1 bis 14, dadurch gekennzeichnet, daß auf der Rückseite des Gehäuses (1) ein Stift (4) vorgesehen ist, welcher entweder als Haltedorn ausgebildet ist oder Mittel zur Aufnahme eines mechanischen Steckverbindungsteiles aufweist.

## Claims

1. A quartz infrared radiator comprising a housing (1) and at least one heating element (2) arranged therein, electrical connections (3), plug connections (4, 5) on the rear of the housing, and a heat-resistant insulating holding means (6) for the heating element (2), the holding means also having openings for accommodating electrical connecting elements, characterised in that the openings for accommodating electrical connecting elements in the holding means (6) define a space (7) for accommodating at least a part of a plug connection (5) and at least one aperture for the passage therethrough of a part of a plug connection (5), which part is not accommodated in the space (7) and projects out of the housing (1).

2. An infrared radiator according to claim 1 characterised in that the parts of the plug connection (5) are integrally joined together.

3. An infrared radiator according to claim 1 or claim 2 characterised in that the plug connection (5) is a flat male plug connector which is angled in a L-shape and whose first limb (5′) is completely accommodated in the space (7) provided therefor in the holding means (6) and whose second limb (5˝) is passed through the aperture (8) in the holding means (6) and projects on the rear of the housing (1) and can be fitted to a suitable counterpart member (9).

4. An infrared radiator according to one of claims 1 to 3 characterised in that the holding means (6) has space (7) for parts of two plug connections (5).

5. An infrared radiator according to one of claims 1 to 4 characterised in that the holding means (6) is of a two-part configuration on one side of the housing, wherein the two parts (6′, 6˝) bear against each other in surface contact in the fully assembled condition and in their contact surfaces have openings (7, 7˝) which are disposed opposite each other and thus define the space (7) for parts of plug connections (5).

6. An infrared radiator according to one of claims 1 to 5 characterised in that extending from the openings (7, 7′) is at least one respective slot (8′, 8˝) at the side of the holding means (6) which is towards the rear wall of the housing, whereby an aperture (8) for plug connection parts to pass therethrough is formed.

7. An infrared radiator according to one of claims 1 to 6 characterised in that the holding means (6) comprises ceramic.

8. An infrared radiator according to one of claims 1 to 7 characterised in that at least one aperture (10) is provided in the housing rear wall (15) at the level of the holding means (6) and there is provided at least one plate (11) which extends into the interior of the housing from the edge of the aperture (10) and parallel at a spacing relative to oppositely disposed side walls of the housing (1).

9. An infrared radiator according to claim 8 characterised in that the spacing of the plate (11) from a side wall (12) corresponds to the thickness of the holding means (6), the aperture (10) in the housing rear wall (15) being disposed between the plate (11) and said side wall (12).

10. An infrared radiator according to one of claims 1 to 6 characterised in that the holding means (6) has at least one transverse aperture (13) extending therethrough substantially parallel to the housing rear wall (15) and the heating element (2), for a rivet fixing.

11. An infrared radiator according to claim 8 or claim 9 and claim 10 characterised in that the plate (11) and the side wall (12) have apertures (14) which are aligned with each other and with the through transverse aperture (13) for a rivet fixing of the holding means (6) on the housing (1).

12. An infrared radiator according to one of claims 1 to 11 characterised in that the part (6′) of the holding means (6), which bears against the housing side wall (12), is wider in a direction perpendicularly to the housing rear wall (15) than the other part (6˝) of the holding means (6) and in its projecting region has a receiving means (16) for heating elements or quartz tubes (2).

13. An infrared radiator according to one of claims 1 to 12 characterised in that the electrical connections (3) of the heating elements (2) are directly connected to plug connection members (5′) which are accommodated in the space (7) of the holding means (6), preferably by welding.

14. An infrared radiator according to one of claims 1 to 13 characterised in that provided on the holding means (6) is at least one connecting passage (17) for passing an electrical connection (3) from the heating element (2) to the plug connection member (5) which is accommodated in the space (7).

15. An infrared radiator according to one of claims 1 to 14 characterised in that provided on the rear side of the housing (1) is a pin (4) which is either in the form of a holding bar or has means for accommodating a mechanical plug connection member.

## Revendications

1. Radiateur infrarouge à quartz, comportant une enveloppe (1) et au moins un élément chauffant (2) disposé à l'intérieur, des raccordements électriques (3), des connecteurs (4, 5) sur le côté arrière de l'enveloppe, et un support isolant (6), résistant à la chaleur, destiné à l'élément chauffant (2), et qui comporte aussi des évidements destinés au logement des éléments de connexion électrique, caractérisé en ce que les évidements destinés au logement des éléments de connexion électrique définissent dans le support (6) un espace (7) destiné au logement d'au moins une partie d'un connecteur (5), et au moins une ouverture permettant la traversée d'une pièce, qui n'est pas logée dans l'espace (7), d'un connecteur (5), laquelle pièce dépasse de l'enveloppe (1).

2. Radiateur infrarouge selon la revendication 1, caractérisé en ce que les pièces du connecteur (5) sont contiguës et forment un ensemble monobloc.

3. Radiateur infrarouge selon la revendication 1 ou 2, caractérisé en ce que le connecteur (5) est une fiche plate repliée en L, dont la première branche (5′) est entièrement logée dans l'espace (7), qui lui est destiné, du support (6), et dont la deuxième branche (5˝) traverse l'ouverture (8) du support (6), pour ressortir sur le côté arrière de l'enveloppe, en pouvant se rattacher à un pendant adapté (9).

4. Radiateur infrarouge selon l'une des revendications 1 à 3, caractérisé en ce que le support (6) possède un espace (7) destiné aux pièces de deux connecteurs (5).

5. Radiateur infrarouge selon l'une des revendications 1 à 4, caractérisé en ce que le support (6) est, sur un côté de l'enveloppe, réalisé en deux parties, les deux parties (6′, 6˝) s'appuyant l'une contre l'autre en pleine surface à l'état entièrement monté, et comportant dans leurs surfaces d'appui des évidements (7, 7˝), opposés l'un à l'autre et qui ainsi définissent l'espace (7) destiné aux pièces des connecteurs (5).

6. Radiateur infrarouge selon l'une des revendications 1 à 5, caractérisé en ce qu'au moins une fente (8, 8˝) part de chacun des évidements (7, 7˝), pour aller vers le côté du support (6) dirigé vers la paroi arrière de l'enveloppe, ce qui forme une ouverture (8) permettant la traversée de pièces des connecteurs.

7. Radiateur infrarouge selon l'une des revendications 1 à 6, caractérisé en ce que le support (6) est en céramique.

8. Radiateur infrarouge selon l'une des revendications 1 à 7, caractérisé en ce qu'on prévoit, à hauteur du support (6), au moins une ouverture (10) dans la paroi arrière (15) de l'enveloppe, et au moins une languette (11), s'étendant dans le volume intérieur de l'enveloppe à partir du bord de l'ouverture (10), et parallèlement, et à une certaine distance, des parois latérales opposées de l'enveloppe (1).

9. Radiateur infrarouge selon la revendication 8, caractérisé en ce que la distance de la languette (11) à une paroi latérale (12) correspond à l'épaisseur du support (6), l'ouverture (10) aménagée dans la paroi arrière (15) de l'enveloppe étant disposée entre la languette (11) et cette paroi latérale (12).

10. Radiateur infrarouge selon l'une des revendications 1 à 9, caractérisé en ce que le support (6) comporte au moins une ouverture transversale traversante (13), disposé essentiellement parallèlement à la paroi arrière (15) de l'enveloppe et à l'élément chauffant (2), pour assurer une fixation par rivets.

11. Radiateur infrarouge selon les revendications 8 ou 9 et 10, caractérisé en ce que la languette (11) et la paroi latérale (12) comportent des ouvertures (14), en alignement l'une avec l'autre et avec l'ouverture transversale traversante (13), pour assurer une fixation par rivets du support (6) à l'enveloppe (1).

12. Radiateur infrarouge selon l'une des revendications 1 à 11, caractérisé en ce que la partie (6′), qui s'appuie contre la paroi latérale (12) de l'enveloppe, du support (6), est dans la direction perpendiculaire à la paroi arrière (15) de l'enveloppe plus large que l'autre partie (6˝) du support (6), et comporte dans sa zone en saillie un logement (16) destiné à des éléments chauffants ou à des tubes de quartz (2).

13. Radiateur infrarouge selon l'une des revendications 1 à 12, caractérisé en ce que les raccordements électriques (3) des éléments chauffants (2) sont directement connectés, de préférence par soudage, aux éléments de connecteur (5′) logés dans l'espace (7) du support (6).

14. Radiateur infrarouge selon l'une des revendications 1 à 13, caractérisé en ce qu'on prévoit sur le support (6) au moins une gaine de connexion (17), pour permettre le passage d'un raccordement électrique (3), entre l'élément chauffant (2) et l'élément de connecteur (5) logé dans l'espace (7).

15. Radiateur infrarouge selon l'une des revendications 1 à 14, caractérisé en ce qu'on prévoit sur le côté arrière de l'enveloppe (1) une broche (4) qui est conçue comme un goujon de retenue, ou encore comporte un moyen destiné à recevoir un élément mécanique du connecteur.
